# DEMANDE DE BREVET EUROPEEN

(11) **EP 0 206 961 A1**
(43) Date de publication de la demande: **30.12.1986**
(21) Numéro de dépôt: 86430018.1
(22) Date de dépôt: 03.06.1986
(51) Int. Cl.: A62B 17/00

(54) **Dispositif de filtre détendeur et répartiteur d'air pour scaphandre de protection**

(30) Priorité: 10.06.1985 FR 8508838
(71) Demandeur: Sté d'Exploitation des Etablissements PROVENCE PLASTIQUE, F-13210 Saint Remy de Provence (FR)
(72) Inventeur: Enjalric, Raoul, F-13210 Saint Remy de Provence (FR)

(57) **Abrégé**

Dispositif de filtre détendeur et répartiteur d'air pour scaphandres de protection.

Il est constitué par la combinaison d'un robinet (1) ou vanne à fermeture éclipsable par rotation avec un flasque de pression (3) et un flasque de retenue entre lesquels sont placées des lamelles filtrantes de tissu ou autres perméables à l'air mais assurant un écoulement sur la totalité de la périphérie soit 360°.

Il est destiné à assurer l'insonorisation, la filtration et la régularisation du débit de l'injection d'air à l'intérieur des scaphandres pour la protection des usagers devant stationner ou circuler en milieu pollué.

## Description

Dispositif de filtre détendeur et répartiteur d'air pour scaphandres de protection.

Il est destiné à assurer l'insonorisation, la filtration et la régularisation du débit de l'injection d'air à l'intérieur des scaphandres pour la protection des usagers devant stationner ou circuler en milieu pollué.

Dans les dispositifs utilisés jusqu'à ce jour pour l'alimentation et la distribution d'air à l'intérieur des scaphandres de protection utilisés dans les milieux pollués, telles les centrales atomiques on utilisait des vannes qui ameneraient l'air à l'embouchure du réseau de répartition. Cet air sous très forte pression occasionnait un sifflement parfois intolérable gênant l'entourage. De plus, la forte pression ne permettait pas une répartition équilibrée. Enfin, des impuretés pénétraient à l'intérieur du scaphandre.

Le dispositif suivant l'invention supprime ces inconvénients et permet d'assurer d'abord la régu- larisation de l'admission dans l'ensemble des veines d'adduction ainsi que la détente du fluide, ensuite l'insonorisation de la pénétration et enfin le filtrage de l'air ou du fluide sous forte pression.

Il est constitué par la combinaison d'un robinet ou vanne à fermeture éclipsable par rotation avec un flasque de pression et un flasque de retenue entre lesquels sont placées des lamelles filtrantes de tissu ou autres perméables à l'air mais assurant un écoulement sur la totalité de la périphérie soit 360".

Sur les dessins annexés, donnés à titre d'exemple non limitatif, d'une des formes de réalisation de l'objet de l'invention :
La figure 1 montre le dispositif vu en coupe longitudinale et en élévation ;la figure 2 représente dans les mêmes conditions une variante d'exécution ;les figures 3 et 4 montrent certaines applications du dispositif.

Le filtre est constitué par une vanne ou robinet 1 relié au réservoir d'air sous pression par l'embout 2 et assurant l'ouverture ou la fermeture de l'admission par orifice éclipsable au moyen de la rotation de la monture 1.

Le flasque supérieur 3 comporte dans l'espace récepteur supérieur 4 des orifices 5, 6 et sur sa face interne correspondante symétrique un épaulement presseur 7, 8 circulaire comprimant un gerbage de tissu 9 à l'aide de la contre plaque ou flasque inférieur 10.

Cette pression réglable est assurée par une tige filetée 11 avec écrou de serrage 12.

L'air comprimé est amené dans la chambre 4 et est diffusé par les orifices 5, 6 dans la partie centrale de répartition 13.

Il est ensuite acheminé par les espaces périphériques internes de pression 14 à travers les secteurs 15, 16 vers les surfaces d'écoulement périphériques 17, 18, flèches A, B.

La paroi extérieure 19 du scaphandre est reliée par sa face interne aux veines de répartitions 20, 21, 22, 23, 24, 25 qui amènent l'air sur les membres inférieurs et supérieurs avant son évacuation par les soupapes 26, 27 et autres (Fig 3, 4).

Le dispositif est placé sur le scaphandre en un point quelconque 28 et est relié par le conduit 29 au distributeur d'air sous pression.

Le filtrage, "la régularisation et débit et l'insonorisation peuvent être complétés par une chambre de détente 31, fig 2, de part et d'autre de laquelle sont positionnées les couches superposées de tissu filtrant 32 aboutissant à la périphérie d'évacuation 33.

On peut introduire dans la chambre tel un agent actif assainisseur ou préventif quelconque.

L'écoulement s'effectue périphériquement sur 360° suivant les flèches A, B.

Toutefois les formes, dimensions et dispositions des différents éléments pourront varier dans la limite des équivalents comme d'ailleurs les matières utilisées pour leur fabrication, sans changer pour cela, la conception générale de l'invention qui vient d'être décrite.

## Revendications

1. Dispositif de filtre détendeur et répartiteur d'air pour scaphandre de protection assurant l'insonorisation de l'admission, la filtration et la régularisation du débit sous 360° de l'admission commandée par une vanne à obturateur éclipsable par rotation ou autre, se caractérisant par une vanne ou robinet (1) relié par embout (2) au réservoir d'air sous pression dans l'axe d'un flasque supérieur (3) comportant dans l'espace récepteur supérieur (4) des orifices (5, 6) débouchant dans la périphérie d'un épaulement (7, 8) comprimant un gerbage de plusieurs surfaces de tissus ou similaire (9) comprimé par le flasque inférieur (10) rapproché par un boulon (11) et écrou de serrage (12), le tout assurant un écoulement périphérique de 360° à l'intérieur du scaphandre..

2. Dispositif suivant la revendication 1 se caractérisant par le fait que l'espace de répartition (13) situé entre les bossages (7, 8) comprimant le gerbage de tenue aux points (14) permettant le passage de l'air à travers les masses (15, 16) prolongeant la périphérie d'écoulement (17, 18) sous une pression moindre.

3. Dispositif suivant la revendication 1 se caractérisant par le fait que les surfaces d'écoulement (17, 18) répartissent l'air dans les veines de distribution (20, 21, 22, 23, 24, 25) du scaphan- ire, alors que l'air s'évacue par les soupapes (26, 27).

4. -Dispositif suivant la revendication 1 se caractérisant par le fait que suivant une variante d'exécution, le dispositif comporte une chambre de détente (31) de part et d'autre de laquelle sont posées les couches de tissu superposées (32) alors que la capacité (31) est utilisable pour la répartition d'un agent actif, distribué dans la surface d'admission (33).
